# EUROPÄISCHE PATENTSCHRIFT

(11) **EP 0 418 687 B1**
(45) Veröffentlichungstag und Bekanntmachung des Hinweises auf die Patenterteilung: **26.05.1993**
(21) Anmeldenummer: 90117352.6
(22) Anmeldetag: 08.09.1990
(51) Int. Cl.: B65B 19/24, B65B 61/00

(54) **Bodenfaltungspacker**
Bottom-folding packaging machine
Machine d'emballage pour pliage des extrémités de l'enveloppe

(30) Priorität: 20.09.1989 DE 3931309
(43) Veröffentlichungstag der Anmeldung: 27.03.1991
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

(56) Entgegenhaltungen:
- EP-A- 0 275 886
- GB-A- 2 088 815

## Beschreibung

Die Erfindung betrifft einen Bodenfaltungspacker zum Verpacken von Zigaretten mit einer ersten Verpackungslinie, in der Zigaretten zu Zigarettenblöcken zusammengefaßt werden, die in Innenpapier eingeschlagen, dann von einem entsprechend beleimten Außenpapierzuschnitt umhüllt und vollständig geschlossen werden, wobei die Packungen in einer ersten Übergabestation in eine Zelle eines ersten Zellenrades eines Trockenrevolvers einschiebbar sind, der aus zwei fluchtend koaxial hintereinander angeordneten, eine Vielzahl von Zellen aufweisenden Zellenrädern besteht und jeweils um zwei Zellenteilungen weiterschaltbar ist, wobei ein Doppelschieber einer Einrichtung zum Anbringen von Siegelmarken zum Überschieben von jeweils zwei Päckchen von einem Zellenrad des Trockenrevolvers in das andere unter gleichzeitiger Anbringung von Siegelmarken und ein Doppelschieber zum Ausschieben von jeweils zwei trockenen Päckchen nach entsprechend langem Aufenthalt in dem Trockenrevolver vorgesehen sind.

Ein derartiger Bodenfaltungspacker ist aus der DE-C-3 046 063 bekannt, bei dem eine Verpackungslinie vorgesehen ist, bei der aus einem Doppeltrichter jeweils gleichzeitig zwei sich diametral gegenüberliegende Zellen eines Blockrevolvers mit einem Zigarettenblock gefüllt und jeweils die Zigarettenblöcke von zwei benachbarten Zellen an einen mit speziell orientierten Zellen versehenen Preßrevolver übergeben werden, von dem die Zigarettenblöcke jeweils paarweise an einen Umhüllrevolver überschoben werden, auf dem das Einschlagen der Blöcke mit Innen- und Außenpapier erfolgt. Hieran schließt sich ein Kopfschließrevolver, der wie der Preßrevolver ausgebildet ist, an, auf dem die gebildeten Packungen auch kopfseitig verschlossen werden. Danach erfolgt die Übergabe an einen Trockenrevolver, der aus zwei hintereinander angeordneten Zellenrädern besteht, wobei unter Siegelmarkenanbringung ein Überschieben der Päckchen von einem Zellenrad auf das andere mittels Doppelschieber erfolgt. Nach längerem Umlauf werden die getrockneten Päckchen ausgeschoben. Zwar läßt sich hierbei durch die Verwendung der speziell ausgebildeten Preß- und Kopfschließrevolver eine gewisse Erhöhung der Verpackungsgeschwindigkeit erzielen, jedoch wird zwecks Rationalisierung eine immer höhere Produktivität angestrebt.

Aus der EP-A-0 268 917 ist eine Verpackungsmaschine für Zigarettenpackungen bekannt, mit der sich die Verpackungsgeschwindigkeit bei möglichst geringem Aufwand steigern läßt, da hierbei die Faltaggregate und Förderer von zwei Verpackungslinien durch ein gemeinsames Getriebe antreibbar sind. Jedoch sind hierbei zwei Trockrevolver vorgesehen, nach denen die Verpackungslinien erst vereinigt werden.

Aufgabe der Erfindung ist es, einen Bodenfaltungspacker der eingangs genannten Art zu schaffen, mit dem sich die Produktion bei gleichzeitig möglichst geringem Aufwand weiter erhöhen läßt, ohne daß die Geschwindigkeit für die einzelnen Faltvorgänge (bzw. Faltaggregate und Förderer) gesteigert werden muß, wobei insbesondere die Faltvorgänge übersichtlich und leicht kontrollierbar im wesentlichen in einer Ebene (bzw. auf einer Seite) stattfinden sollen.

Diese Aufgabe wird dadurch gelöst, daß eine zweite, auf der der ersten Verpackungslinie gegenüberliegenden Seite des gleichen Trockenrevolvers endende Verpackungslinie vorgesehen ist, die eine zweite Übergabestation zum Übergeben eines Päckchens an eine Zelle des ersten Zellenrades gleichzeitig mit der Übergabe eines Päckchens von der ersten Übergabestation aufweist und zwischen den im wesentlichen einander diametral gegenüberliegenden Zellen des ersten Zellenrades, die jeweils ein Päckchen von den Übergabestationen übernehmen, eine gerade Anzahl von Zellen liegt, während die Doppelschieber benachbarte Zellen beaufschlagen.

Hierdurch wird praktisch eine Verpackungsgeschwindigkeit entsprechend der doppelten eines normalen Packers erreicht, wobei zwar zwei Verpackungslinien verwendet werden, die aber in einem hierfür gemeinsamen Trockenrevolver mit einer Einrichtung zum Anbringen der Siegelmarken enden.

Weitere Ausgestaltungen der Erfindung sind der nachfolgenden Beschreibung und den Unteransprüchen zu entnehmen.

Die Erfindung wird nachstehend anhand eines schematisch und ausschnittweise in der beigefügten Abbildung dargestellten Ausführungsbeispiels näher erläutert.

Bei dem dargestellten Bodenfaltungspacker werden Zigaretten quer zu ihrer Axialrichtung durch einen Zuführgurt 1 angeliefert und auf zwei Verpakkungslinien aufgeteilt, indem ein Teil der angelieferten Zigaretten direkt in einen Doppeltrichter 2a der ersten Verpackungslinie und ein weiterer Teil über einen Hilfsgurt 3 an einen Doppeltrichter 2b der zweiten Verpackungslinie abgegeben werden.

Die Zigarettentrichter 2a, 2b besitzen im Bereich ihrer Abgabeenden Zwischenwandungen, so daß sich in jedem der hierdurch gebildeten Zigarettenschächte eine Reihe von übereinander angeordneten Zigaretten ergibt, die mit Hilfe von Stößeln o.dgl. in Zellen 4 eines Blockrevolvers 5a bzw. 5b eingeschoben werden. Das Einschieben der Zigaretten erfolgt hierbei in diametral gegenüberliegende Zellen 4 des Blockrevolvers 5a bzw. 5b. Dabei wird jede zweite Zelle 4 von einem Abgabeende und die dazwischen leer verbliebene Zelle nach dem Weitertakten vom anderen Abgabeende her gefüllt.

Die Zigarettenblöcke aus den Zellen 4 werden jeweils einzeln nacheinander an Zellen 6 eines Umhüllrevolvers 7a bzw. 7b abgegeben, der sich entgegengesetzt zum Blockrevolver 5a bzw. 5b dreht. Innenpapier zum Einhüllen der Zigarettenblöcke ist für jede Verpackungslinie in Form von jeweils zwei Bobinen 8a, 8b vorgesehen, von denen eine Innenpapierbahn 9a über entsprechende Rollen und Pendel - letztere zum Straffhalten - einer Abtrenneinrichtung 10 zugeführt wird, während die andere Innenpapierbahn 9b in Reserve gehalten und bei Bedarf eingesetzt wird. Der von der Abtrenneinrichtung 10 abgetrennte Innenpapierabschnitt 11 wird bis vor eine Zelle 6 des Umhüllrevolvers 7a bzw. 7b geführt und mittels entsprechender, nicht dargestellter Faltorgane um die Zelle 6 und den darin befindlichen Zigarettenblock gefaltet. In Umdrehungsrichtung nachfolgend wird ein Außenpapierzuschnitt (Kartonzuschnitt) 12, der einem entsprechenden Magazin 13 entnommen und durch eine Beleimeinrichtung 14 an den hierfür bestimmten Stellen beleimt wird, der mit dem Innenpapierabschnitt 11 zumindest teilweise umhüllten Zelle 6 zugeführt und ebenfalls mittels nicht dargestellter Faltorgane um die Zelle 6 gefaltet, wobei die insoweit gebildete Packung kopfseitig offen bleibt.

Anschließend wird der in der kopfseitig offenen Packung befindliche Zigarettenblock einschließlich der Packung mittels eines Schiebers aus der Zelle 6 in eine Zelle 15 eines Kopfschließrevolvers 16a bzw. 16b übergeschoben und beim Weitertransport die Packung durch entsprechende Faltorgane kopfseitig geschlossen.

Aus den beiden Kopfschließrevolvern 16a und 16b, die sich auf gegenüberliegenden Seiten eines Trockenrevolvers 17 befinden, wird in Übergabestationen gleichzeitig jeweils eine Packung in einander im wesentlichen gegenüberliegende Zellen 18 eines Zellenrades 19 des Trockenrevolvers 17 durch entsprechende Schieber überführt. Der Trockenrevolver 17 besitzt zwei in axialem Abstand zueinander angeordnete Zellenräder jeweils mit einer Vielzahl von Zellen 18, wobei die Zellen 18 der beiden Zellenräder miteinander fluchten. Zwischen den Zellen 18, in die die Übergabe der Päckchen von den Kopfschließrevolvern 16a und 16b erfolgt, befindet sich eine gerade Anzahl von weiteren Zellen 18, so daß durch Weiterschalten des Trockenrevolvers 17 um jeweils zwei Zellenteilungen mittels eines entsprechenden Schrittschaltantriebs sämtliche Zellen 18 gefüllt und einer Einrichtung 20 zum Anbringen von Siegelmarken 21 zugeführt werden.

Die Einrichtung 20 umfaßt zwei Magazine 22 für Siegelmarken 21, die nach gleichzeitiger Entnahme von zwei Siegelmarken 21 aus den Magazinen 22 in einer Beleimeinrichtung 23 beleimt und mittels saugluftbeaufschlagbarer Hebel 24 mit gabelformigem Ende auf entsprechende, von den Zellen 18 gehaltene Päckchen aufgebracht werden, indem die Hebel 24 zwischen die Zellenräder eintauchen und die Päckchen mittels eines Doppelschiebers von einem Zellenrad 19 in das nächste unter Mitnahme der Siegelmarke 21 durch das Päckchen und Umlegen der überstehenden Enden durch die Wandungen der nachfolgenden Zelle 18 sowie unter gleichzeitigem Ausschieben von zwei trockenen Päckchen auf einen Abförderer 25 überschoben werden.

Anstelle eines Kopfschließrevolvers 16a bzw. 16b läßt sich auch eine andere Kopfschließeinrichtung etwa in Form einer mit Zellen versehenen Förderkette, bezüglich der entsprechende Faltorgane angeordnet sind, verwenden.

Die Revolver haben sämtlich radial ausgerichtete Zellen und sind in Achsrichtung versetzt zueinander derart angeordnet, daß ein Überschieben zwischen den Zellen benachbarter Revolver erfolgen kann. Sie sind in üblicher Weise mit Schrittschaltantrieben versehen, die mit einem zentralen Antrieb gekoppelt sind.

## Patentansprüche

1. Bodenfaltungspacker zum Verpacken von Zigaretten mit einer ersten Verpackungslinie, in der Zigaretten zu Zigarettenblöcken zusammengefaßt werden, die in Innenpapier (11) eingeschlagen, dann von einem entsprechend beleimten Außenpapierzuschnitt (12) umhüllt und vollständig geschlossen werden, wobei die Packungen in einer ersten Übergabestation in eine Zelle (18) eines ersten Zellenrades (19) eines Trockenrevolvers (17) einschiebbar sind, der aus zwei fluchtend koaxial hintereinander angeordneten, eine Vielzahl von Zellen (18) aufweisenden Zellenrädern besteht und jeweils um zwei Zellenteilungen weiterschaltbar ist, wobei ein Doppelschieber einer Einrichtung (20) zum Anbringen von Siegelmarken (21) zum Überschieben von jeweils zwei Päckchen von einem Zellenrad (19) des Trockenrevolvers (17) in das andere unter gleichzeitiger Anbringung von Siegelmarken (21) und ein Doppelschieber zum Ausschieben von jeweils zwei trockenen Päckchen nach entsprechend langem Aufenthalt in dem Trockenrevolver (17) vorgesehen sind, **dadurch gekennzeichnet,** daß eine zweite, auf der der ersten Verpackungslinie gegenüberliegenden Seite des gleichen Trockenrevolvers (17) endende Verpackungslinie vorgesehen ist, die eine zweite Übergabestation zum Übergeben eines Päckchens an eine Zelle (18) des ersten Zellenrades (19) gleichzeitig mit der Übergabe eines Päckchens von der ersten Übergabestation aufweist und zwischen den im wesentlichen einander diametral gegenüberliegenden Zellen (18) des ersten Zellenrades (19), die jeweils ein Päckchen von den Übergabestationen übernehmen, eine gerade Anzahl von Zellen (18) liegt, während die Doppelschieber benachbarte Zellen (18) beaufschlagen.

2. Bodenfaltungspacker nach Anspruch 1, dadurch gekennzeichnet, daß die beiden Verpackungslinien mit Kopfschließrevolvern (16a bzw. 16b) benachbart zum Trockenrevolver (17) enden.

3. Bodenfaltungspacker nach Anspruch 1 oder 2, dadurch gekennzeichnet, daß jede Verpackungslinie einen Doppeltrichter (2a bzw. 2b) umfaßt, über die jeweils ein Zigarettenblock in eine Zelle (4) eines nachfolgenden Blockrevolvers (5a bzw. 5b) schiebbar ist.

4. Bodenfaltungspacker nach einem der Ansprüche 1 bis 3, dadurch gekennzeichnet, daß jede Verpackungslinie einen Zigarettentrichter (2a bzw. 2b), einen Blockrevolver (5a bzw. 5b) einen Umhüllrevolver (7a bzw. 7b) und einen Kopfschließrevolver (16a bzw. 16b) umfaßt.

5. Bodenfaltungspacker nach einem der Ansprüche 1 bis 4, dadurch gekennzeichnet, daß beide Verpackungslinien eine gemeinsame Zigarettenversorgung (1) besitzen.

## Claims

1. Bottom-folding packer for the packaging of cigarettes, with a first packaging line, in which cigarettes are combined to form cigarette blocks which are wrapped in inner paper (11), are then enveloped in an appropriately glue-coated outer-paper blank (12) and are closed completely, the packs being pushable, in a first transfer station, into a cell (18) of a first cellular wheel (19) of a drying turret (17) which consists of two cellular wheels arranged coaxially in alignment one behind the other and having a plurality of cells (18) and which can be switched further two cell divisions at a time, there being a double slide of a device (20) for affixing sealing stamps (21) for pushing two packs at a time over from one cellular wheel (19) of the drying turret (17) into the other, at the same time affixing sealing stamps (21), and a double slide for pushing out two dry packs at a time after an appropriately long stay in the drying turret (17), characterized in that there is a second packaging line which terminates on that side of the same drying turret (17) located opposite the first packaging line and which has a second transfer station for transferring a pack to a cell (18) of the first cellular wheel (19) simultaneously with the transfer of a pack from the first transfer station, and between the essentially diametrically opposed cells (18) of the first cellular wheel (19), each receiving a pack from the transfer stations, there is an even number of cells (18), whilst the double slides load adjacent cells (18).

2. Bottom-folding packer according to Claim 1, characterized in that the two packaging lines terminate in top-closing turrets (16a and 16b) adjacent to the drying turret (17).

3. Bottom-folding packer according to Claim 1 or 2, characterized in that each packaging line possesses a double hopper (2a, 2b), via which a cigarette block can be pushed respectively into a cell (4) of a following block turret (5a, 5b).

4. Bottom-folding packer according to one of Claims 1 to 3, characterized in that each packaging line comprises a cigarette hopper (2a, 2b), a block turret (5a, 5b), a wrapping turret (7a, 7b) and a top-closing turret (16a, 16b).

5. Bottom-folding packer according to one of Claims 1 to 4, characterized in that the two packaging lines have a common cigarette supply (1).

## Revendications

1. Plieuse-empaqueteuse pour emballer des cigarettes, comprenant une première ligne d'emballage sur laquelle les cigarettes sont regroupées en blocs, ces blocs étant emballés dans une première couche de papier intérieur (11) et ensuite entourés d'une feuille de papier extérieur (12) préalablement découpée et encollée, les paquets constitués de cette manière étant complètement fermés et introduits, au niveau d'un premier poste de transfert, dans l'une des cellules (18) d'une première roue cellulaire (19) d'un revolver de séchage (17) composé de deux roues cellulaires disposées l'une derrière l'autre dans le sens axial et comprenant un grand nombre de cellules (18), ces roues pouvant être incrémentées par deux cellules à chaque cycle de travail, un double poussoir étant prévu sur un dispositif (20) permettant d'appliquer des timbres fiscaux (21) en poussant, à chaque cycle de travail , deux paquets d'une roue cellulaire du revolver de séchage (17) dans l'autre roue et en appliquant simultanément les timbres fiscaux sur ces paquets, ainsi qu'un double poussoir permettant de pousser à chaque cycle de travail et après une durée appropriée, deux paquets séchés dans le revolver de séchage, caractérisée par une seconde ligne d'emballage en face de la première ligne d'emballage, les deux lignes aboutissant à un revolver de séchage (17) commun et la seconde ligne disposant d'un second poste de transfert permettant de transférer un paquet à une cellule (18) de la première roue cellulaire (19) parallèlement au transfert d'un paquet au niveau du premier poste de transfert, ainsi que par un nombre pair de cellules (18) disposées entre les cellules situées sensiblement dans le sens diamétralement opposé de la première roue cellulaire (19) et dont chacune reçoit un paquet de ces postes de transfert pendant que les doubles poussoirs chargent les cellules voisines (18).

2. Plieuse-empaqueteuse selon la revendication 1, caractérisée en ce que les deux lignes d'emballage aboutissent, avec des revolvers de fermeture du haut des paquets (16a ou 16b), au niveau du revolver du séchage (17).

3. Plieuse-empaqueteuse selon l'une quelconque des revendications 1 ou 2, caractérisée en ce que chacune des lignes d'emballage comprend une trémie double (2a ou 2b) permettant de transférer un bloc de cigarettes dans une cellule (4) d'un revolver à blocs voisin (5a ou 5b).

4. Plieuse-empaqueteuse selon l'une quelconque des revendications 1 à 2, caractérisée en ce que chaque ligne d'emballage comprend une trémie à cigarettes (2a ou 2b), un revolver à blocs (5a ou 5b), un revolver d'emballage (7a ou 7b) et un revolver de fermeture du haut des paquets (16a ou 16b).

5. Plieuse-empaqueteuse selon l'une quelconque des revendications 1 à 3, caractérisée en ce que les deux lignes d'emballage disposent d'un système d'alimentation de cigarettes commun (1).
